# EUROPÄISCHE PATENTSCHRIFT

(11) **EP 0 261 355 B1**
(45) Veröffentlichungstag und Bekanntmachung des Hinweises auf die Patenterteilung: **03.02.1993**
(21) Anmeldenummer: 87111155.5
(22) Anmeldetag: 01.08.1987
(51) Int. Cl.: D01G 23/06

(54) **Vorrichtung zur Vergleichmässigung des Faserbandes oder -vlieses bei einer Karde, Krempel o. dgl.**
Apparatus for producing an even fibre tap or fibre web in a carding machine, woollen card or the like
Dispositif pour égaliser le ruban de fibres ou la toison de fibres sur une carde, carde (laine) ou similaire

(30) Priorität: 25.09.1986 DE 3632581; 04.07.1987 DE 3722141
(43) Veröffentlichungstag der Anmeldung: 30.03.1988
(73) Patentinhaber: Trützschler GmbH & Co. KG, D-41199 Mönchengladbach (DE)
(72) Erfinder: Leifeld, Ferdinand, Dipl.-Ing., D-4152 Kempen 1 (DE); Nohr, Franz Josef, D-4053 Jüchen 2 (DE)

(56) Entgegenhaltungen:
- EP-A- 0 122 717
- DE-A- 2 905 589
- DE-A- 3 205 776
- DE-A- 3 534 933
- FR-A- 2 263 498
- FR-A- 2 379 624
- FR-A- 2 540 896

## Beschreibung

Die Erfindung betrifft eine Vorrichtung zur Vergleichmäßigung des Faserbandes oder -vlieses bei einer Karde, Krempel o. dgl. mit einem Vorreißer, einer Speisewalze und einem Speisetisch, wobei ein Fühlelement für die eingezogene Fasermenge vorgesehen ist, das über eine Steuereinrichtung mit dem Antriebsmotor für die Speisewalze in Verbindung steht.

Bei einer bekannten Vorrichtung (FR-OS 23 22 942) ist unterhalb der ortsfesten Speisewalze ein ortsfestes Lager vorhanden, auf dem eine Mehrzahl von Fühlhebeln als Fühlelement (Speisetisch) beweglich gelagert ist. Das Ende der Fühlhebel grenzt unmittelbar an den Vorreißer an und ist federbelastet. Das andere Ende der Fühlhebel ist an eine Meßeinrichtung (sog. Klavierhebel) angeschlossen, die die Verlagerung der Fühlhebel in Abhängigkeit von der Dicke des eingezogenen Fasermaterials erfaßt bzw. zusammenfaßt. Nachteilig ist, daß bei der Übernahme des Fasermaterials von der Speisewalze die Arbeitskräfte des Vorreißers (Reißkräfte) auf jeden Fühlhebel einwirken und dadurch das Meßergebnis verfälschen können. Ein weiterer Nachteil besteht darin, daß sich der Meßort in der Klemmzone zwischen der Speisewalze und dem Fühlhebel über einen längeren Bereich (Strecke vom Beginn der Klemmzone bis Ende der Fühlhebel) erstreckt, in dem im wesentlichen die Speisewalze dem Fühlhebel gegenüberliegt, und dadurch nicht eindeutig festgelegt ist. Bei dieser Vorrichtung besteht der Speisetisch aus einer Vielzahl federbelasteter Fühlhebel, die an eine sog. Klavierhebelmechanik angeschlossen sind, was insgesamt kontruktiv sehr aufwendig ist.

Der Erfindung liegt daher die Aufgabe zugrunde, eine Vorrichtung der eingangs beschriebenen Art zu schaffen, die die genannten Nachteile vermeidet, die insbesondere auf konstruktiv einfache Weise schädliche Kräfte auf das Fühlelement vermeidet und einen bestimmten Meßort festlegt.

Die Lösung dieser Aufgabe erfolgt durch die kennzeichnenden Merkmale des Anspruchs 1.

Der Speisetisch weist mindestens eine Öffnung auf, wobei das Fühlelement durch die Öffnung durchgreift. Dadurch, daß zwischen dem beweglichen Fühlelement und dem Vorreißer der Speisetisch vorhanden ist, ist ein Abstand zwischen der Meßstelle und dem Vorreißer geschaffen. Auf diese Weise vermag der Vorreißer zwar auf das auf dem Speisetisch aufliegende Fasermaterial einzuwirken, jedoch erfolgt keine schädliche Einwirkung auf das auf dem Fühlelement aufliegende Fasermaterial, insbesondere nicht an der Meßstelle. Ein weiterer Vorteil besteht darin, daß sich der Meßort in der Klemmzone zwischen dem Fühlelement und der Speisewalze über einen sehr kurzen Bereich oder nur über eine Linie parallel zur Achse der Speisewalze bzw. einem Punkt erstreckt. Dadurch ist im Gegensatz zu der bekannten Vorrichtung ein bestimmter Meßort eindeutig festgelegt. Auf diese Weise ist ein konstanter Weg zwischen dem Meßort und der Übergabestelle des Fasermaterials an den Vorreißer (Wirkort) vorhanden. Je nachdem, ob zufolge der Steuerung mehr oder weniger Fasermaterial den Wirkort erreicht, ist die Übernahme von mehr oder weniger Fasermaterial durch den Vorreißer ermöglicht. Dadurch, daß das Fühlelement unabhängig vom Speisetisch ist, ist die Konstruktion der Vorrichtung wesentlicher einfacher.

Vorzugsweise ist die Öffnung eine Aussparung, die allseits geschlossen oder einseitig (d. h. an einer kurzen außenliegenden Kante) offen sein kann. Bevorzugt ist die Aussparung rechteckig, wobei die langen Kanten der Aussparung in Breitenrichtung - bezogen auf die Arbeitsrichtung der Vorrictung - des Speisetisches verlaufen. Zweckmäßig ist das Fühlelement rechteckig ausgebildet, dessen langen Kanten in Breitenrichtung und dessen kurzen Kanten in Arbeitsrichtung verlaufen. Durch diese Ausbildung erfolgt auf konstruktiv einfache Weise eine Messung an mehreren Meßorten zugleich über die Breite mit gleichzeitiger Zusammenfassung (Integration) der Meßwerte. Nach einer besonders bevorzugten Ausbildung sind zwei bis vier Fühlelemente vorgesehen, was konstruktiv einfach ist und eine Zusammenfassung mehrerer Meßwerte über jeweils breite Fühlelemente erlaubt. Bevorzugt reicht das äußere Ende des Fühlelements etwa bis zur Mittellinie der Speisewalze in Richtung auf den Vorreißer hin. Vorzugsweise ist das Fühlelement an einem ortsfesten Drehlager gelagert. Zweckmäßig wirkt das Drehlager mit einem Kraftelement, z. B. Gegengewicht, Feder o. dgl. zusammen. Vorzugsweise ist das Fühlelement in vertikaler Richtung beweglich gelagert. Bevorzugt ist das Fühlelement an seinen beiden äußeren Enden federnd gelagert. Zweckmäßig ist das Fühlelement an einem Halteglied gelagert. Vorzugsweise ist das Fühlelement um eine horizontale Achse drehbar gelagert. Bevorzugt weist das Fühelement oder das Halteglied mindestens einen Tauchkern mit Tauchspule auf. Zweckmäßig ist das Fühlelement ein analog arbeitender berührungsloser Abstandssensor.

Die Erfindung wird nachfolgend anhand von zeichnerisch dargestellten Ausführungsbeispielen näher erläutert.

Es zeigt:
Fig. 1 schematisch in Seitenansicht eine Karde mit der erfindungsgemäßen Vorrichtung,
Fig. 2 die erfindungsgemäße Vorrichtung in Seitenansicht (Fig. 2a), im Schnitt in Vorderansicht (Fig. 2b) und in Draufsicht (Fig. 2c),
Fig. 3 perspektivische Ansicht einer Ausführungsform mit drehbar gelagertem Halteglied für das Fühlelement,
Fig. 3a Seitenansicht gemäß Fig. 3 mit induktivern Weggeber,
Fig. 3b Vorderansicht gemäß Fig. 3 mit zwei induktiven Weggebern,
Fig. 4 eine Ausführungsform mit beweglich gelagerter Speisewalze,
Fig. 5 eine Ausführungsform mit beweglich gelagertem Speisetisch,
Fig. 6 perspektivische Ansicht einer weiteren Ausführungsform.

Fig. 1 zeigt eine Karde, z. B. Trützschler-EXACTACARD DK 715, mit Speiselwalze 1, Speisetisch 2, Vorreißer 3, Trommel 4, Abnehmer 5, Abstreichwalze 6, Quetschwalzen 7, 8, Vliesleitelement 9, Flortrichter 10, Abzugswalzen 11, 12 und Wanderdeckel 13. Die Speisewalze 1 ist ortsfest gelagert. Der Speisetisch 2 ist einstückig; dargestellt sind der hintere Bereich 2a und der vordere Bereich 2b. Der Speisetisch 2 weist zwischen den Bereichen 2a und 2b eine durchgehende Aussparung 19 auf. Das dem Bereich 2a zugewandte Ende des Bereichs 2b reicht (vom Vorreißer 3 aus gesehen) bis kurz hinter die senkrechte Mittellinie 1a durch die Speisewalze 1. Das andere Ende des Bereichs 2b reicht in den Spalt zwischen Speisewalze 1 und Vorreißer 3. Das andere, dem Bereich 2b zugewandte Ende des Bereichs 2a reicht (in Richtung auf den Vorreißer 3 gesehen) bis kurz vor die senkrechte Mittellinie 1a durch die Speisewalze 1. Das Fühlelement 20 ist durch eine Durckfeder 14 kraftbelastet, die einerseits gegen die Unterseite des Fühlhebels 20 und andererseits gegen ein ortsfestes Widerlager drückt.

Das Fühlelement 20 ist für eine Verlagerung in bezug auf die Speisewalze 1 in Abhängigkeit zur eingezogenen Fasermenge 15 ausgebildet. Dem Fühlelement 20 ist ein Meßglied 16 für die Verlagerung zugeordnet, das über eine Steuereinrichtung 17 mit dem Antriebsmotor 18 für die Speisewalze 1 in Verbindung steht. Sofern eine Dickenveränderung der zugeführten Fasermenge, z. B. eine dünnere oder dickere Stelle vorhanden ist, so weicht das Fühlelement 20 dementsprechend aus. Diese Ausweichung wird vom Meßglied 16 erfaßt und der Steuereinrichtung 17 zugeführt, die den Antriebsmotor 18 für die Speisewalze 1 entsprechend schneller oder langsamer einstellt.

Nach Fig. 2a ist bei der Fasermaterialeinzugsvorrichtung der Bereich 2a des Speisetisches 2 vorgesehen, über den die Faserflocken in Richtung auf die Speisewalze 1 zugeführt werden. Speisetisch 2 ist, wie die Darstellung nach Fig. 2c zeigt, einstückig ausgebildet. Der Speisetisch 2 weist zwei Öffnungen auf, die als durchgehende Aussparungen 19a, 19b (s. Fig. 2c) in Rechteckform ausgebildet sind. Die langen Kanten u', u'' bzw. v', v'' der Aussparungen 19a bzw. 19b verlaufen in Breitenrichtung des Speisetisches 2. Die kurzen Kanten x', x'' bzw. y', y'' der Aussparungen 19a bzw. 19b verlaufen in Arbeitsrichtung. Innerhalb der Aussparungen 19a, 19b ist jeweils ein Fühlelement 20a bzw. 20b angeordnet. Die Fühlelemente 20a bzw. 20b weisen Rechteckform auf, wobei entsprechend den Kanten der Aussparungen 19a, 19b die langen Kanten in Breitenrichtung und die kurzen Kanten in Arbeitsrichtung verlaufen.

Nach Fig. 2a reicht das äußere Ende des Fühlelements 20 etwa bis zur Mittellinie 1a der Speisewalze 1 in Richtung auf den Vorreißer 3 gesehen.

Nach Fig. 3 ist das Fühlelement 20 an einem Halteglied 21, z. B. einem Balken gelagert, das an seinem einen Ende einen zapfenförmigen Ansatz 22 aufweist. Innerhalb des Fühlelements 20 ist etwa horizontal eine Bohrung mit einem Kugellager 23 vorhanden, in das der Zapfen 22 eingreift. Dadurch ist das Fühlelement 20 um eine horizontale Achse drehbar gelagert (s. Pfeil A). Das Halteglied 21 ist an einem ortsfesten Drehlager 23 gelagert, so daß das Halteglied 21 um eine horizontale Achse drehbar gelagert ist (s. Pfeil B), die senkrecht zur Achse gemäß Pfeil A verläuft. Durch die Drehung gemäß Pfeil B ist das Fühlelement 20 in vertikaler Richtung beweglich (s. Pfeil C). Das Halteglied 21 wirkt mit einer an seinem einen Ende angebrachten, gegen ein ortsfestes Widerlager wirdenden Druckfeder 24 zusammen. Weiterhin ist am Halteglied 21 ein Meßelement 16 angeordnet, z. B. aus einem Tauchkern 16' und einer induktiven Tauchspule 16'' (induktiver, berührungslos arbeitender Wegaufnehmer/Abstandsmesser). Nach Fig. 3b sind im Bereich der beiden Stirnseiten unterhalb des Fühlelements 20 Meßelemente 16a und 16b angeordnet. Ein Anschlag 21a (s. Fig. 3a) verhindert, daß das Fühlelement 20 in die Garnitur der Speisewalze 1 eingreift.

Nach Fig. 4 ist das Fühlelement 20 im Bereich der beiden Enden (Längs-Stirnseiten) durch unterhalb angeordnete Druckfedern 25a, 25b abgestützt. Die Speisewalze 1 ist federnd (Feder 26) und der Speisetisch ist ortsfest gelagert. Fig. 5 zeigt eine Lagerung des Fühlementes 20, wobei die Speisewalze 1 ortsfest under Speisetisch 2 federnd (Feder 27) gelagert ist.

Nach Fig. 6 weist das Fühlelement 20 an seiner Unterseite ein Stützelement 20a auf, dessen dem Fühlelement 20 abgewandte Stirnfläche bogenförmig konvex ausgebildet ist. Dieser Bogen greift formschlüssig in die bogenförmig konkav ausgebildete Ausnehmung eines Tragelements 28 ein, das zwischen zwei senkrechten Führungen 29 (in der Zeichnung ist nur eine Führung dargestellt) verläuft. Das Tragelement 28 ist an seiner Unterseite durch zwei Federn 31a, 31b gegen jeweils ein ortsfestes Widerlager abgestützt. Bei dieser Ausführungsform ist das Fühlelement 20 über das Stützelement 20a um eine horizontale Achse gemäß Pfeil A drehbar und über das Tragelement 28 in vertikaler Richtung gemäß Pfeil C beweglich gelagert.

Die Drehrichtung der Walzen der Karde ist jeweils durch gebogene Pfeile bezeichnet. Die Erfindung wurde am Beispiel einer Karde dargestellt. Sie ist in gleicher Weise bei ähnlichen Maschinen wie Krempeln, Schlagmaschinen, Reinigern o. dgl. Maschinen anwendbar.

Fig. 7 eigt eine Ausführung, bei der auf den Gestellwänden 32a, 32b zwei Lager 33a, 33b angeordnet sind, in denen die Speisewalze 1 drehbar gelagert ist. Der Speisetisch 2 ist über zwei Anbindungen 2c, 2e bzw. 2d, 2f in zwei Lagern 34a, 34b drehbar (s. Doppelpfeil E) gelagert. Weiterhin sind die beiden Lager 34a, 34b durch eine starre, ortsfeste Achse 36 verbunden. Die Anbindungen 2c, 2e sind um die Achse 36 drehbar (Doppelpfeil E) angeordnet. Um die Achse 36 sind zwei Rohrstücke 37a, 37b drehbar (s. Doppelpfeil B) angeordnet, die jeweils mit einem Halteglied 38a bzw. 38b verbunden sind. An den Haltegliedern 38a, 38b sind an einer Seite jeweils ein Hebelarm 39a bzw. 39b angebracht, an deren Enden je ein Gewicht 40a bzw. 40b befestigt ist. An der anderen, den Hebelarmen 39a, 39b gegenüberliegenden Seiten der Halteglieder 38a, 38b sind jeweils eine Hebelachse 21a, 21b angeordnet, die durch jeweils eine Ausnehmung 2g bzw. 2h im Speisetisch 2 hindurchgreifen. An den Enden der Hebelachsen 21a, 21b sind die Fühlemente 20a, 20b um eine horizontale Achse drehbar gelagert (s. Fig. 3, Doppelpfeil A). Am Mantel der Rohrstücke 37a, 37b ist jeweils ein Meßarm 41a, 41b angebracht, der mit dem Tauchanker 42a bzw. 42b des Meßgliedes 16a bzw. 16b verbunden ist; jeder Tauchanker 42a, 42b taucht in die zugehörige Tauchspule 43a bzw. 43b ein. An den Oberseiten der Anbindungen 2e, 2f ist jeweils ein Stützelement 44a bzw. 44b befestigt, in denen jeweils eine in Fig. 7b dargestellte Tellerfeder 45a, sowie jeweils ein in Fig. 7b dargestellter Führungsbolzen 46a, für die Tellerfedern angeordnet sind. Der Speisetisch 2 wird dadurch über die Stützelemente 44a federn auf den Lagern 34a, 34b abgestützt (vgl. dazu auch Fig. 5 mit Abstützung durch Schraubenfedern 27).

Nach der Ausführung gem. Fig. 7 ist der Speisetisch 2 beweglich. Dies geschieht zum Erreichen einer möglichst gleichen Anpressung auch bei Dickenschwankungen des Fasermaterials. Die Anpressung ist hoch und wird benötigt zum eindeutigen Fasermaterialtransport und zur Klemmung des an der Abarbeitungskante (Übergangsstelle Speisewalze 2/Vorreißer 3) vorgeschobenen Fasermaterials. Die Klemmung verhindert ein Herausreißen von Fasermaterialpaketen durch den Vorreißer 3. Diese Klemmung bestimmt die Höhe der Anpressung; weniger bestimmend ist der Fasermaterialtransport. Aus der Sicht des Fasertransports allein sollte die Anpressung eher etwas geringer sein. Die Anpressung zwischen Speisetisch 2 und Speisewalze 1 dient nicht der Vliesdickenmessung. Nach Fig. 7 ist die Speisewalze 1 nicht beweglich (ortsfest). Die Fühlelemente 20a, 20b (Tastfühler) sind beweglich und tasten gegen die ortsfeste drehende Speisewalze 1 mit sehr geringer Anpreßkraft die Vliesdicke ab. Diese Anpressung dient nicht dem Fasermaterialtransport, sondern ist eher hinderlich für den Fasermaterialtransport. Deshalb wird die Anpressung nur so schwach eingestellt, daß eine eindeutige Dickenerfassung möglich ist. Ein wesentlicher Gedanke besteht darin, daß in Anbetracht der sich gegenseitig widerstrebenden Bemessungen und Aufgaben weitestgehende Funktionstrennungen durchgeführt sind. Damit können die einzelnen Aufgaben (insbesondere Klemmung des Fasermaterial an der Abarbeitungskante und Abtastung der Dicke des eingezogenen Fasermaterials unabhängig voneinander behandelt und dadurch) besser gelöst werden. Das führt insbesondere zu feinfühligerer Erfassung der Dickenschwankungen. Das ist das Gegenteil dessen, was bei einer Funktionsvereinigung bewirkt wird.

## Patentansprüche

1. Vorrichtung zur Vergleichmäßigung des Faserbandes oder-vlieses bei einer Karde, Krempel o. dgl. mit einem Vorreißer, einer Speisewalze und einem Speisetisch, wobei ein Fühlelement für die eingezogene Fasermenge vorgesehen ist, das über eine Steuereinrichtung mit dem Antriebsmotor für die Speisewalze in Verbindung steht, dadurch gekennzeichnet, daß der Speisetisch mindestens eine Öffnung (19; 19a, 19b) aufweist, wobei das Fühlelement (20; 20a, 20b) durch die Öffnung (19; 19a, 19b) durchgreift.

2. Vorrichtung nach Anspruch 1, dadurch gekennzeichnet, daß die Öffnung (19; 19a, 19b) eine Aussparung ist.

3. Vorrichtung nach Anspruch 1 oder 2, dadurch gekennzeichnet, daß die Aussparung (19; 19a, 19b) rechteckig ist, wobei die langen Kanten (u', u''; v', v'') der Aussparung (19; 19a, 19b) in Breitenrichtung - bezogen auf die Arbeitsrichtung des Speisetisches (2) verlaufen.

4. Vorrichtung nach einem der Ansprüche 1 bis 3, dadurch gekennzeichnet, daß das Fühlelement (20; 20a, 20b) rechteckig ausgebildet ist, dessen lange Kanten in Breitenrichtung und dessen kurzen Kanten in Arbeitsrichtung verlaufen.

5. Vorrichtung nach einem der Ansprüche 1 bis 4, dadurch gekennzeichnet, daß zwei bis vier Fühlelemente (20; 20a, 20b) vorgesehen sind.

6. Vorrichtung nach einem der Ansprüche 1 bis 5, dadurch gekennzeichnet, daß das äußere Ende des Fühlelements (20; 20a, 20b) etwa bis zur senkrechten Mittellinie (1a) der Speisewalze (1) in Richtung auf den Vorreißer (3) hin reicht.

7. Vorrichtung nach einem der Ansprüche 1 bis 6, dadurch gekennzeichnet, daß das Fühlelement (20; 20a, 20b) an einem ortsfesten Drehlager (23) gelagert ist.

8. Vorrichtung nach einem der Ansprüche 1 bis 7, dadurch gekennzeichnet, daß das Drehlager (23) mit einem Kraftelement, z. B. einem Gegengewicht, einer Feder (24) o. dgl. zusammenwirkt.

9. Vorrichtung nach einem der Ansprüche 1 bis 8, dadurch gekennzeichnet, daß das Fühlelement (20; 20a, 20b) in vertikaler Richtung (Pfeil C) beweglich gelagert ist.

10. Vorrichtung nach einem der Ansprüche 1 bis 9, dadurch gekennzeichnet, daß das Fühlelement (20; 20a, 20b) an seinen beiden äußeren Enden federnd (25a, 25b) gelagert ist.

11. Vorrichtung nach einem der Ansprüche 1 bis 10, dadurch gekennzeichnet, daß das Fühlelement (20; 20a, 20b) an einem Halteglied (21; 22; 28) gelagert ist.

12. Vorrichtung nach einem der Ansprüche 1 bis 11, dadurch gekennzeichnet, daß das Fühlelement (20; 20a, 20b) um eine horizontale Achse (Pfeil A) drehbar gelagert ist.

13. Vorrichtung nach einem der Ansprüche 1 bis 12, dadurch gekennzeichnet, daß das Fühlelement (20; 20a, 20b) oder das Halteglied (21; 22; 20a, 28) mindestens ein induktives Meßelement (16; 16a, 16b) mit Tauchkern (16') und Tauchspule (16'') aufweist.

14. Vorrichtung nach einem der Ansprüche 1 bis 13, dadurch gekennzeichnet, daß das Fühlelement (20; 20a, 20b) ein analog arbeitender berührungsloser Abstandssensor ist.

15. Vorrichtung nach einem der Ansprüche 1 bis 14, dadurch gekennzeichnet, daß dem Fühlelement (20; 20a, 20b) oder dem Halteglied (21, 22; 28) ein Anschlag (21a) zugeordnet ist.

16. Vorrichtung nach einem der Ansprüche 1 bis 15, dadurch gekennzeichnet, daß die Speisewalze (1) beweglich und der Speisetisch (2) ortsfest gelagert ist.

17. Vorrichtung nach einem der Ansprüche 1 bis 15, dadurch gekennzeichnet, daß die Speisewalze (1) ortsfest und der Speisetisch (2) beweglich (Pfeil E) gelagert ist.

18. Vorrichtung nach Anspruch 17, dadurch gekennzeichnet, daß der Speisetisch (2) durch mindestens eine Feder (27; 45a, 45b) kraftbelastet abgestützt ist.

19. Vorrichtung nach einem der Ansprüche 1 bis 18, dadurch gekennzeichnet, daß die Abstützungen der Fühlemente (20; 20a, 20b) durch mindestens ein Gewicht (40a, 40b) belastet sind.

## Claims

1. Device for making uniform the card sliver or web in a carding machine or the like having a licker-in, a feed roller and a feed table, wherein an element for sensing the amount of fibre drawn in is provided, which sensing element is connected via a control device to the drive motor for the feed roller, characterised in that the feed table has at least one opening (19; 19a, 19b), the sensing element (20; 20a, 20b) extending through the opening (19; 19a, 19b).

2. Device according to claim 1, characterised in that the opening (19; 19a, 19b) is a cut-out.

3. Device according to claim 1 or 2, characterised in that the cut-out (19; 19a, 19b) is rectangular, the long sides (u', u''; v', v'') of the cut-out (19; 19a, 19b) extending in the width direction - relative to the working direction - of the feed table (2).

4. Device according to one of claims 1 to 3, characterised in that the sensing element (20; 20a, 20b) has the shape of a rectangle, the long sides of which extend in the width direction and the short sides of which extend in the working direction.

5. Device according to one of claims 1 to 4, characterised in that from two to four sensing elements (20; 20a, 20b) are provided.

6. Device according to one of claims 1 to 5, characterised in that the outer end of the sensing element (20; 20a, 20b) extends approximately as far as the perpendicular mid-line (1a) of the feed roller (1) in a direction towards the licker-in (3).

7. Device according to one of claims 1 to 6, characterised in that the sensing element (20; 20a, 20b) is mounted on a fixed pivot bearing (23).

8. Device according to one of claims 1 to 7, characterised in that the pivot bearing (23) acts in cooperation with a force element, for example a counter-weight, a spring (24) or the like.

9. Device according to one of claims 1 to 8, characterised in that the sensing element (20; 20a, 20b) is so mounted that it is movable in the vertical direction (arrow C).

10. Device according to one of claims 1 to 9, characterised in that the sensing element (20; 20a, 20b) is spring-mounted (25a, 25b) at both its outer ends.

11. Device according to one of claims 1 to 10, characterised in that the sensing element (20; 20a, 20b) is mounted on a mounting member (21; 22; 28).

12. Device according to one of claims 1 to 11, characterised in that the sensing element (20; 20a, 20b) is pivotally mounted about a horizontal axis (arrow A).

13. Device according to one of claims 1 to 12, characterised in that the sensing element (20; 20a, 20b) or the mounting member (21, 22;, 20a, 28) has at least one inductive measuring element (16; 16a, 16b) having a plunger (16') and a moving coil (16'').

14. Device according to one of claims 1 to 13, characterised in that the sensing element (20; 20a, 20b) is a non-contact proximity sensor that operates in analogue manner.

15. Device according to one of claims 1 to 14, characterised in that a stop (21a) is associated with the sensing element (20; 20a, 20b) or the mounting member (21, 22; 28).

16. Device according to one of claims 1 to 15, characterised in that the feed roller (1) is movably mounted and the feed table (2) is fixed.

17. Device according to one of claims 1 to 15, characterised in that the feed roller (1) is fixed and the feed table (2) is movably (arrow E) mounted.

18. Device according to claim 17, characterised in that the feed table (2) is supported in a force-loaded manner by at least one spring (27; 45a, 45b).

19. Device according to one of claims 1 to 18, characterised in that the supports of the sensing elements (20; 20a, 20b) are loaded by at least one weight (40a, 40b).

## Revendications

1. Dispositif pour régulariser la nappe de fibres ou de toison dans une carde, machine à carder ou analogue, comportant un briseur, un rouleau d'alimentation et une table d'alimentation, un élément de détection pour la quantité de fibres rentrée étant prévu et en liaison, par l'intermédiaire d'un dispositif de commande, avec le moteur d'entraînement destiné au rouleau d'alimentation, caractérisé en ce que la table d'alimentation comporte au moins une ouverture (19; 19a, 19b), l'élément de détection (20; 20a, 20b) s'engagent au travers de l'ouverture (19; 19a, 19b).

2. Dispositif selon la revendication 1, caractérisé en ce que l'ouverture (19; 19a, 19b) est un évidement.

3. Dispositif selon la revendication 1 ou 2, caractérisé en ce que l'évidement (19; 19a, 19b) est rectangulaire, les grands côtés (u', u''; v', v'') de l'évidement (19; 19a, 19b) s'étendant dans la direction de la largeur de la table d'alimentation (2), en se référant à la direction de travail.

4. Dispositif selon l'une des revendications 1 à 3, caractérisé en ce que l'élément de détection (20; 20a, 20b) est de configuration rectangulaire, ses grands côtés s'étendant dans la direction de la largeur et ses petits côtés s'étendant dans la direction de travail.

5. Dispositif selon l'une des revendications 1 à 4, caractérisé en ce que sont prévus deux à quatre éléments de détection (20; 20a, 20b).

6. Dispositif selon l'une des revendications 1 à 5, caractérisé en ce que l'extrémité extérieure de l'élément de détection (20; 20a, 20b) s'étend environ jusqu'à l'axe médian vertical (1a) du rouleau d'alimentation (1), en direction du briseur (3).

7. Dispositif selon l'une des revendications 1 à 6, caractérisé en ce que l'élément de détection (20; 20a, 20b) est monté dans un palier de rotation (23) en position fixe.

8. Dispositif selon l'une des revendications 1 à 7, caractérisé en ce que le palier de rotation (23) coopère avec un élément de force, par exemple avec un contrepoids, avec un ressort (24) ou analogue.

9. Dispositif selon l'une des revendications 1 à 8, caractérisé en ce que l'élément de détection (20; 20a, 20b) est monté de manière à être mobile en direction verticale (flèche C).

10. Dispositif selon l'une des revendications 1 à 9, caractérisé en ce que l'élément de détection (20; 20a, 20b) est monté de manière élastique (25a, 25b) à ses deux extrémités extérieures.

11. Dispositif selon l'une des revendications 1 à 10, caractérisé en ce que l'élément de détection (20; 20a, 20b) est monté sur un organe de maintien (21; 22; 28).

12. Dispositif selon l'une des revendications 1 à 11, caractérisé en ce que l'élément de détection (20; 20a, 20b) est monté de manière à pouvoir tourner autour d'un axe horizontal (flèche A).

13. Dispositif selon l'une des revendications 1 à 12, caractérisé en ce que l'élément de détection (20; 20a, 20b) ou l'organe de maintien (21; 22; 20a, 28) comporte au moins un élément de mesure inductif (16; 16a, 16b) comprenant un noyau plongeur (16') et une bobine fourreau (16'').

14. Dispositif selon l'une des revendications 1 à 13, caractérisé en ce que l'élément de détection (20; 20a, 20b) est un détecteur de proximité sans contact à fonctionnement analogique.

15. Dispositif selon l'une des revendications 1 à 14, caractérisé en ce qu'à l'élément de détection (20; 20a, 20b) ou à l'organe de maintien (21, 22; 28) est associée une butée (21a).

16. Dispositif selon l'une des revendications 1 à 15, caractérisé en ce que le rouleau d'alimentation (1) est monté de manière mobile, et la table d'alimentation (2) est montée en position fixe.

17. Dispositif selon l'une des revendications 1 à 15, caractérisé en ce que rouleau d'alimentation (1) est monté en position fixe, et la table d'alimentation (2) est montée de manière mobile (flèche E).

18. Dispositif selon la revendication 17, caractérisé en ce que la table d'alimentation (2) est soutenue en étant sollicitée par une force d'au moins un ressort (27; 45a, 45b).

19. Dispositif selon l'une des revendications 1 à 18, caractérisé en ce que les supports des éléments de détection (20; 20a, 20b) sont sollicités par au moins un poids (40a, 40b).
